# EUROPÄISCHE PATENTSCHRIFT

(11) **EP 3 504 056 B1**
(45) Veröffentlichungstag und Bekanntmachung des Hinweises auf die Patenterteilung: **28.02.2024**
(21) Anmeldenummer: 17761220.7
(22) Anmeldetag: 24.08.2017
(51) Int. Cl.: B30B 9/30, B30B 15/28, B30B 15/00, B29C 43/52

(54) **VORSCHUBEINRICHTUNG, BALLENPRESSE UND SCHUTZVERFAHREN**
FEED DEVICE, BALING PRESS, AND PROTECTION METHOD
DISPOSITIF D'AVANCE, PRESSE À BALLES ET PROCÉDÉ DE PROTECTION

(30) Priorität: 26.08.2016 DE 202016104699 U
(43) Veröffentlichungstag der Anmeldung: 03.07.2019
(73) Patentinhaber: AUTEFA Solutions Germany GmbH, 86316 Friedberg (DE)
(72) Erfinder: KUHN, Rudolf, 86356 Neusä (DE)
(74) Vertreter: Ernicke, Moritz
(86) Internationale Anmeldenummer: PCT/EP2017/071371
(87) Internationale Veröffentlichungsnummer: WO 2018/037090

(56) Entgegenhaltungen:
- WO-A1-01/60521
- CA-A1- 2 299 708
- CN-U- 201 841 683
- CN-U- 203 854 228
- CN-Y- 201 151 196
- DE-A1- 10 246 188
- DE-A1- 10 246 188
- DE-A1-102008 038 543
- DE-U1- 29 609 493
- DE-U1- 29 609 493
- US-A- 4 108 063

## Beschreibung

Die Erfindung betrifft eine Vorschubeinrichtung, eine damit ausgerüstete Ballenpresse und ein Schutzverfahren. Aus der CN 201 161 196 Y sind eine Ballenpresse und eine Fülleinrichtung mit einem Gehäuse und einer Vorschubeinrichtung gemäss dem Oberbegriff des Anspruchs 1 bekannt, welche einen plattenartigen Schieber mit einem pneumatischen Antriebszylinder aufweist. Der Schieber läuft auf bodenseitigen Rollen und wird an der Unterseite von einer kammartigen Dichtung und an der Oberseite von einer Lippendichtung abgedichtet. Der Antriebszylinder ist in einem inneren Gehäuse angeordnet, an dessen Vorderseite am Boden ein zur Kammdichtung und zum Schieber gerichtetes Gebläse und an dessen rückwärtiger Oberseite ein nach oben gerichtetes Gebläse angeordnet sind. Am vorderen und mit dem Schieber verbundenen Kolbenstangenende ist ein Kolbenstangengebläse angeordnet.

Die DE 296 09 493 U1 zeigt eine Ballenpresse und eine Fülleinrichtung mit einer Vorschubeinrichtung, die einen Schieber mit einem Schild und einem Reibradantrieb aufweist. Der Reibradantrieb ist hinter einer Zwischenwand geschützt und abgedichtet angeordnet, wobei an der Zwischenwand ein Durchlass mit einer Faserdichtung für Treibstangen angeordnet ist und der Boden der Fülleinrichtung eine kammartige Faserdichtung für den Schild aufweist.

Eine andere Ballenpresse und Vorschubeinrichtung sind aus der EP 1 120 237 A2 bekannt. Die Vorschubeinrichtung für das zu verpressende lockere Fasergut weist mit ein bewegliches und angetriebenes sowie ggf. geführtes Vorschubelement auf. Die Vorschubeinrichtung wird zum einen als Einfüllschieber einer Fülleinrichtung und zum anderen als Presseinrichtung, insbesondere als Vorpresse, eingesetzt. Die Ballenpresse dient zum Verpressen von Fasergut, das aus losen Fasern, insbesondere kurz geschnittenen Fasern, sog. Stapelfaser, besteht. Diese leichten Fasern neigen dazu, die Vorschubeinrichtung und die hergestellten Pressballen zu kontaminieren.

Bei der US 4,108,063 A tritt das Kontaminierungsproblem verschärft auf. Sie offenbart eine Ballenpresse für staubige Abfälle mit einer Vorschubeinrichtung und einem gelochten Vorschubelement sowie einer dahinter angeordneten Absaugung. Die Schrift befasst sich mit der Staubentsorgung. Beim Pressen strömt staubbeladene Luft aus dem Pressgut durch das gelochte Vorschubelement in einen Raum hinter dem Vorschubelement und wird von hier mittels Unterdruck von einem externen Gebläse abgesaugt und zu einem Staubabscheider transportiert. In dem besagten Raum kontaminiert die staubbeladene Luft die dort befindlichen Antriebsteile und die Führung des Vorschubelements.

Die gattungsfremde DE 102 46 188 A1 befasst sich mit einer Aufspulvorrichtung für einen Faden, wobei mit einer axial reversierend verschiebbaren Antriebstange eine Fadenführung gegenüber einer Spule verschoben wird. Am Eingang einer Lagerhülse ist ein Hohlring mit ringförmigen Blasöffnungen angeordnet, die Staub von der Antriebsstange wegblasen.

Die ebenfalls gattungsfremde CN 201 841 683 U betrifft einen Staubverdichter für Abfallstäube der Elektronikindustrie. In einer äußeren Hülse ist ein Zwischenzylinder mit einer inneren Schieberplatte angeordnet, die von einem Zylinder angetrieben wird. An einem rückwärtigen Deckel der äußeren Hülse sind ein Einlass und ein Auslass für ein Hochdruckgas angeordnet, welches durch einen Spalt zwischen der äußeren Hülse und dem Zwischenzylinder zu einer Verdichtungskammer am vorderen Ende der äußeren Hülse zur Unterstützung der Staubverdichtung geblasen wird. Der Auslass soll einen Austritt von Staub in die Umgebung verhindern.

Es ist Aufgabe der vorliegenden Erfindung, eine Ballenpresstechnik mit einem verbesserten Schutz gegen Faserkontaminierung aufzuzeigen.

Die Erfindung löst diese Aufgabe mit den Merkmalen in den selbstständigen Ansprüchen.

Die beanspruchte Vorschub- und Ballenpresstechnik, d.h. die Vorschubeinrichtung, die damit ausgerüstete Ballenpresse und das Ballenpressverfahren, sowie die hierfür eingesetzte Schutztechnik bieten einen verlässlichen Schutz gegen Faserflug im Bereich der Vorschubeinrichtung und gegen eine Faserkontaminierung der Vorschubeinrichtung und der hergestellten Pressballen.

Die Schutztechnik, d.h. die Schutzeinrichtung und das Schutzverfahren, verhindern durch eine Gegen-Luftströmung einen Zutritt von Fasern zum Antriebsbereich der Vorschubeinrichtung. Die Gegen-Luftströmung ist gegen den zu verhindernden Faserflug oder Faserzutritt gerichtet und bläst die Fasern weg. Falls das Vorschubelement der Vorschubeinrichtung zusätzlich geführt ist, wird mit der Schutztechnik auch ein Zutritt der Fasern zum Führungsbereich der Vorschubeinrichtung verhindert. Insbesondere kann ein Eindringen von Fasern in die Lagerung von ein oder mehreren Komponenten der Vorschubeinrichtung verhindert werden.

Dies vermeidet ein Anhaften von Fasern im Antriebs- und ggf. Führungsbereich der Vorschubeinrichtung und ein späteres Lösen sowie Eintreten dieser Fasern in den Pressbereich und in den Pressballen. Hierdurch wird bei einem Wechsel der Faserart, z.B. Farbwechsel, in der Ballenpresse eine Kontaminierung mit den zuvor verarbeiteten anderen Fasern verhindert. Andererseits kann auch ein Festbacken und späteres Schmelzen sowie Zerstören von Fasern im Bereich der Vorschubeinrichtung, insbesondere in einer Lagerung, vermieden werden.

Hierdurch kann außerdem vorbeugend verhindert werden, dass solche zerstörten und verschmutzten Faserreste wieder in den Pressbereich und in den Pressballen gelangen und zu einer Kontaminierung führen.

Im Rahmen eines Erfindungsaspekts ist ein Vorschubelement als Lochplatte mit luftdurchlässigen Durchgangsöffnungen in der Plattenfläche ausgebildet. Dies ermöglicht bei einer Linearbewegung des Vorschubelements in einem Gehäuse der Vorschubeinrichtung einen Luftaustausch und Druckausgleich in den Bereichen vor und hinter der Lochplatte. Das ist günstig, um einen unerwünschten Faserflug zu verhindern oder zumindest weitgehend zu unterdrücken. Die Lochplatte eignet sich besonders für eine Schieberwand eines Einfüllschiebers.

Die Vorschubeinrichtung kann an der Ballenpresse einzeln oder mehrfach vorhanden sein. Sie kann auch in unterschiedlicher Weise eingesetzt werden. Sie kann z.B. als Presseinrichtung, insbesondere Vorpresse, und/oder als Einfüllschieber einer Fülleinrichtung ausgebildet sein. Das Vorschubelement kann entsprechend unterschiedlich, z.B. als Schieberwand oder als Pressstempel, ausgebildet sein.

Die Vorschubeinrichtung weist in den verschiedenen Ausgestaltungen jeweils ein Gehäuse auf, in dem das plattenartige Vorschubelement sich bewegt. Dies ist eine reversierende Linearbewegung in einer Vorschubrichtung.

Die Vorschubeinrichtung weist ein Antriebselement und ggf. ein bevorzugt separates Führungselement für das Vorschubelement auf. Insbesondere bei einem linear und reversierend bewegten Vorschubelement sind ein Antriebselement und ein Führungselement vorhanden. Die Antriebs- und ggf. Führungselemente können in unterschiedlicher Weise ausgebildet sein, z.B. als Kolbenstange und als ausfahrbare Führungsstange.

Die Schutzeinrichtung weist eine Überdruckkammer mit einer zum Vorschubelement weisenden Kammerwand auf. Die Überdruckkammer ist bevorzugt in Vorschubrichtung hinter dem Vorschubelement angeordnet. Sie kann innerhalb des Gehäuses der Vorschubeinrichtung angeordnet sein. Die Überdruckkammer kann seitlich und nach hinten abgedichtet sein.

In der Kammerwand können ein oder mehrere Durchlassöffnungen für ein Antriebselement und/oder ein Führungselement vorhanden sein, wobei eine Durchlassöffnung Übermaß aufweisen und einen Freiraum, insbesondere Ringspalt, für den Durchtritt einer Gegen-Luftströmung aus der Überdruckkammer in den Gehäuseinnenraum und zum Vorschubelement bilden kann. Die eine oder mehreren Durchlassöffnungen ermöglichen eine Durchfahrbewegung der mit dem Vorschubelement verbundenen Antriebs- und/oder Führungselemente bei dessen Vorschubbewegung bzw. Reversierbewegung.

Die Kammerwand kann die Überdruckkammer bis auf den oder die Freiräume gegen den Gehäuseinnenraum und zum Vorschubelement hin abdichten. Ein Kammerzugang aus dieser Richtung ist nur über den oder die Freiräume möglich, wobei hier die Gegen-Luftströmung entgegen wirkt.

Diese Gegenluftströmung verhindert den Zutritt von Fasern aus dem vom Vorschubelement beaufschlagten Fasergut in die Überdruckkammer. Hierdurch wird ein weiterer Zutritt solcher Fasern zu kontaminierbaren Komponenten der Vorschubeinrichtung, z.B. einer Lagerung eines Antriebselements und/oder Führungselements, vorbeugend verhindert. Eine solche Lagerung kann sich an einer Rückwand der Überdruckkammer und/oder des Gehäuses befinden. Die Überdruckkammer bildet einen faserfreien oder zumindest weitestgehend faserfreien Schutzraum für den Antriebs- und Führungsbereich der Vorschubeinrichtung. Die Fasern bleiben an der Front- oder Förderseite des Vorschubelements.

Die beanspruchte Schutztechnik kann mit besonderem Vorteil für eine Fülleinrichtung der Ballenpresse eingesetzt werden. Die Fülleinrichtung und die Vorschubeinrichtung weisen ein Gehäuse mit einer zu einer Faserzuführung weisenden verschließbaren Einlassöffnung und einer zum Pressbereich gerichteten Auslassöffnung mit einem steuerbaren Verschluss auf. In einer weiteren vorteilhaften Ausgestaltung kann in einer solchen Fülleinrichtung eine Vorverdichtungseinrichtung mit einer Rückhaltevorrichtung zum chargenweisen Sammeln und Vorverdichten von Fasergut im besagten Gehäuse angeordnet sein. Die Rückhaltevorrichtung hält die ein oder mehreren im Bereich der Auslassöffnung befindlichen und vorverdichteten Fasergutchargen beim jeweiligen Rückhub des Vorschubelements, insbesondere Einfüllschiebers, fest und erleichtert ein weiteres Einfüllen und Vorverdichten der nächsten Fasergutchargen bis die gewünschte Füllmenge und deren Vorverdichtungsgrad erreicht sind.

Für eine solche Füll- und Vorverdichtungstechnik ist die Schutztechnik von besonderem Vorteil. Zusätzlich ist auch die Ausbildung des Vorschubelements als Lochplatte günstig. Der Druckausgleich durch die Lochplatte verhindert einen Unterdruck an der Rückseite des vorverdichteten und zurückgehaltenen Fasergutbereichs und ein Zurücksaugen dortiger Fasern.

In den Unteransprüchen sind weitere vorteilhafte Ausgestaltungen der Erfindung angegeben.

Die Erfindung ist in der Zeichnungen beispielhaft und schematisch dargestellt. Im Einzelnen zeigen:
- Figur 1:: eine Ballenpresse mit einer Vorschubeinrichtung für Fasergut und einer Schutzeinrichtung in Seitenansicht,
- Figur 2:: eine Vorschubeinrichtung mit einer Schutzeinrichtung an einer Fülleinrichtung in perspektivischer Ansicht,
- Figur 3:: einen zentralen Längsschnitt durch die Anordnung von Figur 2,
- Figur 4:: einen perspektivischen und aus der Mitte versetzten Längsschnitt durch die Anordnung von Figur 2,
- Figur 5:: eine Variante der Fülleinrichtung von Figur 2 bis 4 mit einer Vorverdichtungseinrichtung und einer Rückhaltevorrichtung und
- Figur 6:: eine Ballenpresse mit einer Presseinrichtung und einer Schutzeinrichtung.

Die Erfindung betrifft eine Ballenpresse (1) mit einer Vorschubeinrichtung (4) und einer zugeordneten Schutzeinrichtung (3). Die Erfindung betrifft ferner ein Ballenpressverfahren mit einem Vorschubverfahren und einem Schutzverfahren. Außerdem betrifft die Erfindung eine Vorschubeinrichtung (4) bzw. ein Vorschubverfahren an sich mit einer Schutzeinrichtung (3) bzw. einem Schutzverfahren für den Einsatz an einer Ballenpresse (1) bzw. mit einem Ballenpressverfahren.

Figur 1 zeigt eine Ballenpresse (1) zur Herstellung von hochverdichteten Pressballen aus einem in Figur 3 und 6 schematisch angedeuteten Fasergut (2). Bei dem Fasergut (2) handelt es sich vorzugsweise um kurze geschnittene Fasern, sogenannte Stapelfasern. Vorzugsweise besteht das Fasergut (2) aus Kunstfasern. Alternativ kann es sich um Naturfasern, Mischmaterialien oder dgl. handeln. Die Fasern haben ein geringes Gewicht und können in der Luft fliegen oder schweben und können von einer Luftströmung mitgerissen werden.

Die Ballenpresse (1) weist eine Faserzuführung (28), eine Fülleinrichtung (29) und eine Presseinrichtung (5) auf. Die Fülleinrichtung (29) kann mit einer Vorverdichtungseinrichtung (30) und einer Rückhaltevorrichtung (31) ausgerüstet sein. Figur 1 und 5 zeigen eine solche Ausbildung. In den anderen Figuren ist eine Fülleinrichtung (29) ohne Rückhaltevorrichtung (31) und ggf. ohne Vorverdichtung innerhalb der Fülleinrichtung (29) dargestellt. Ferner kann eine Wiegeeinrichtung (nicht dargestellt) für Fasergut (2) vorhanden sein, z.B. an der der Fülleinrichtung (29) und/oder an anderer Stelle.

Das Fasergut (2) wird von einer Faseraufbereitung in die Faserzuführung (28) eingespeist. Die Faserzuführung (28) weist z.B. einen Kondenser zum Abscheiden der Fasern aus einem Transport-Luftstrom und einen anschließenden Zuführschacht (34) auf. Aus der Faserzuführung (28), insbesondere dem Zuführschacht (34), gelangt das Fasergut (2) in die Fülleinrichtung (29). Es wird dort gesammelt und ggf. vorverdichtet sowie anschließend in die Presseinrichtung (5) überführt.

Die Presseinrichtung (5) weist ein Gestell mit einem Pressschacht (35) und einem Pressantrieb sowie Pressstempeln auf, zwischen denen das Fasergut (2) in einer oder mehreren Stufen bzw. Presshüben kompaktiert und verpresst wird. Dies kann ein kombiniertes Vor- und Fertigpressen unter Bildung eines Pressballens sein. Der Pressballen (nicht dargestellt) kann außerdem mit einer Verpackung bzw. Umhüllung und/oder einer Fixierung, insbesondere einer Umreifung (nicht dargestellt) versehen werden. Alternativ kann in der Presseinrichtung (5) nur ein Vorpressen erfolgen, wobei das Fertigpressen an einem anderen Ort und zu einem späteren Zeitpunkt erfolgt.

Der Pressschacht (35) und der Pressantrieb sind vorzugsweise aufrecht, insbesondere vertikal ausgerichtet. Der Pressschacht weist am einen, vorzugsweise unteren, Endbereich einen mobilen Presskasten (36) auf, in dem der Pressballen gebildet wird. Der mobile Presskasten (36) kann beweglich und zusammen mit dem gepressten Fasergut wechselbar sein. Er kann alternativ eine verschließbare Öffnung für eine Entnahme des Pressguts aufweisen. Der Presskasten (36) kann in den Schachtraum einführbare Rückhalter für das Fasergut aufweisen.

Der Pressantrieb ist z.B. als hydraulischer Presszylinder ausgebildet. In der gezeigten Ausführungsform ist der Pressantrieb an der Oberseite des Pressschachts (35) angeordnet und ist mit dem oberen Pressstempel (15) verbunden. Die obere Ausgangs- oder Ruhestellung des Pressstempels (15) befindet sich etwa auf Höhe oder oberhalb der Fülleinrichtung (29). Der untere Pressstempel bildet einen Gegenstempel. Er kann stationär angeordnet sein. Er kann sich insbesondere am Kastenboden befinden. Die Kinematik und Anordnung des Pressantriebs kann alternativ umgedreht sein. In weiterer Abwandlung können beide Pressstempel angetrieben sein.

Die Fülleinrichtung (29) hat eine liegende, insbesondere horizontale oder schräge, Ausrichtung. Sie ist seitlich an dem Pressschacht (35) angebaut. An der Mündungsstelle ist eine Auslassöffnung (12) mit einem steuerbaren Verschluss (13) angeordnet.

Die Ballenpresse (1) besitzt eine Vorschubeinrichtung (4) für das zu verpressende lockere Fasergut (2), die einzeln oder mehrfach vorhanden sein kann. Die Vorschubeinrichtung (4) weist ein bewegliches und angetriebenes sowie ggf. zusätzlich geführtes Vorschubelement (14,15) auf. Der Vorschubeinrichtung (4) ist eine Schutzeinrichtung (3) zugeordnet, die den Antriebs- und ggf. Führungsbereich der Vorschubeinrichtung (4), insbesondere deren Lagerung (19), mit einer Gegenluftströmung (27) vor Faserflug schützt. Die Schutzeinrichtung (3) erzeugt bei den Vorschubbewegungen und ggf. Rückhol- oder Reversierbewegungen des Vorschubelements (14,15) die besagte Gegen-Luftströmung (27), welche eventuell vom Vorschubelement (14,15) herkommende und insbesondere gegen die Vorschubrichtung (18) fliegende Fasern wegbläst und an einem Zutritt zum Antriebsbereich und ggf. Führungsbereich der Vorschubeinrichtung (4) hindert. Die Gegen-Luftströmung (27) ist dabei z.B. in Vorschubrichtung (18) gerichtet.

Die Ballenpresse (1) kann eine oder mehrere dieser Vorschubeinrichtungen (4) aufweisen. Eine Vorschubeinrichtung (4) kann z.B. der Fülleinrichtung (29) zugeordnet sein. Die Vorschubeinrichtung (4) wird in diesem Fall vom Einfüllschieber (6) gebildet. Figur 1 bis 5 zeigen eine solche Ausbildung.

Alternativ oder zusätzlich kann eine Vorschubeinrichtung (4) von der Presseinrichtung (5), insbesondere von der Vorpresse, gebildet werden. Figur 6 verdeutlicht eine solche Ausbildung.

Die Vorschubeinrichtung (4) weist in den verschiedenen Ausführungsvarianten jeweils ein Gehäuse (7) auf, in dem das angetriebene Vorschubelement (14,15) in Vorschubrichtung (18) und auch reversierend in Gegenrichtung bewegt wird. Bei der Ausbildung als Einfüllschieber (6) der Fülleinrichtung (29) ist das Gehäuse (7) als Sammelschacht ausgebildet und hat die gezeigte liegende, insbesondere horizontale oder schräge Richtung. Das Gehäuse (7) hat z.B. eine quaderförmige Gestalt und weist Gehäusewände (8,9,10,11) auf. Das Gehäuse (7) ist zugleich das Gehäuse der Fülleinrichtung (29) und ist seitlich an den Pressschacht (35) angebaut. An der Mündungsstelle weist das Gehäuse (7) eine Gehäuseöffnung (12) bzw. Auslassöffnung auf, durch die das gesammelte und ggf. vorverdichtete Fasergut (2) in den Pressschacht zum anschließenden Verpressen mit dem Einfüllschieber (6) überschoben werden kann. Die Auslassöffnung (12) ist mit einem steuerbaren Verschluss (13) versehen, der z.B. als bewegliche Trennwand mit einem Stellantrieb ausgebildet ist. Der Verschluss (13) bzw. die Trennwand kann z.B. längs des Pressschachts (35) ausgerichtet sein. Sie kann dabei einen Teil der Pressschachtwandung bilden.

Das Gehäuse (7) weist ansonsten einen bevorzugt geschlossenen Boden (11) und beidseitige dichte oder luftdurchlässige, z.B. gelochte, Seitenwände (9) sowie eine der Auslassöffnung (12) gegenüberliegende Stirnwand oder Rückwand (8) auf. Ferner ist an der Oberseite eine Dachwand (10) vorhanden, durch die das Fasergut (2) aus dem hier anschließenden Zuführschacht (34) zugeführt werden kann. Die Dachwand (10) kann hierfür gemäß Figur 5 und 6 eine entsprechende Einlassöffnung aufweisen. Die Dachwand (10) kann alternativ entfallen. Die Einlassöffnung an der Gehäuseoberseite kann bedarfsweise und auf unterschiedliche Art geschlossen werden. Dies kann z.B. durch einen steuerbaren Verschluss, z.B. einen Schieber erfolgen. Alternativ oder zusätzlich kann der Einfüllschieber (6) an der Oberseite einen entsprechenden liegenden Wandbereich aufweisen, der in der vorderen Vorschubstellung die Einlassöffnung verschließt. Figur 6 zeigt eine solche Ausbildung.

Bei der Ausbildung der Vorschubeinrichtung (4) als Presseinrichtung (5) kann gemäß Figur 6 das Gehäuse (7) rohrartig ausgebildet sein und einen Teil oder eine Verlängerung des Pressschachts (35) bilden. Das Gehäuse (7) hat in diesem Fall Seitenwände (9) und eine Stirn- oder Rückwand (8) und ist bei senkrechter Pressschachtausrichtung nach unten offen.

Bei den verschiedenen Varianten der Vorschubeinrichtung (4) ist jeweils das Vorschubelement (14,15) im Gehäuse (7) beweglich angeordnet. Es führt dabei eine reversierende Linearbewegung aus. Das Vorschubelement (14,15) hat in den verschiedenen Ausführungsformen eine plattenartige Form und ist im wesentlichen senkrecht zur Vorschubrichtung (18) ausgerichtet. Es schließt mit seinen Seitenrändern dicht an die seitlichen sowie unteren und ggf. oberen Gehäusewände (9,10,11) an.

Das Vorschubelement (14,15) ist als Lochplatte ausgebildet und weist luftdurchlässige Durchgangsöffnungen in der Plattenfläche auf. Diese erlauben einen Druckausgleich zwischen vorschiebender Vorderseite und Rückseite des Vorschubelements (14,15).

In der Ausführungsform als Einfüllschieber (6) ist das Vorschubelement (14) als Schieberwand ausgebildet und wird in horizontaler oder schräger Richtung linear bewegt. In der anderen Ausführung als Presseinrichtung (5) ist das Vorschubelement (15) als oberer Pressstempel ausgebildet und führt eine vertikale oder im Wesentlichen vertikale Vorschubbewegung aus. Die Rückholbewegungen sind jeweils entgegengesetzt zur Vorschubrichtung (18) gerichtet.

Der Antrieb eines Vorschubelements (14,15) kann in beliebig geeigneter Weise ausgebildet sein. In den gezeigten Ausführungsbeispielen handelt es sich um einen Zylinder, dessen ausfahrbares Antriebselement (16), insbesondere dessen Kolbenstange, mit dem Vorschubelement (14,15) verbunden ist, insbesondere an dessen Rückseite.

Das Vorschubelement (14,15) ist in den gezeigten Ausführungsformen mit einer separaten Führung, z.B. einer Stangenführung, versehen. Es weist eine oder mehrere Führungselemente (17) auf, die ebenfalls mit dem Vorschubelement (14,15) rückseitig verbunden sind und die z.B. als ausfahrbare bzw. teleskopierbare Führungsstangen ausgeführt sind.

Die Antriebselemente (16) und die Führungselemente (17) können jeweils eine Lagerung (19) aufweisen, die bei ihrer Vorschub- und Rückholbewegung eine Abstützung und Führung am Gehäuse (7) ermöglicht. Die Lagerung (19) kann z.B. als Gleitlagerung ausgebildet sein. Die Antriebselemente (16) und ggf. die Führungselemente (17) ragen von außen und bevorzugt durch die Rückwand (8) in das Gehäuse (7). Andere Antriebs- und Führungsteile, insbesondere der Zylinder, können außerhalb des Gehäuses (7) angeordnet und abgestützt sein. Eine oder mehrere Lagerungen (19) können in oder an der Rückwand (8) angeordnet sein. Sie können vom Gehäuseinnenraum aus zugänglich sein.

Die Schutzeinrichtung (3) weist eine Überdruckkammer (20) mit einer zum Vorschubelement (14,15) weisenden Kammerwand (23) auf. Die Überdruckkammer (20) ist in den gezeigten Ausführungsbeispielen in Vorschubrichtung (18) hinter dem Vorschubelement (14,15) angeordnet. In den gezeigten Ausführungen ist die Überdruckkammer (20) im Gehäuse (7) angeordnet. Sie befindet sich dabei vor der Gehäuserückwand (8). Die Überdruckkammer (20) dient insbesondere zur Abschirmung der ein oder mehreren Lagerungen (19) gegen einen Faserzutritt.

Die Kammerwand (23) ist im quer Gehäuse (7) und mit Abstand vor der Gehäuserückwand (8) angeordnet. In der Kammerwand (23) ist eine Durchlassöffnung (24) für ein Antriebselement (16) angeordnet, die ein Übermaß gegenüber dem Antriebselement (16) aufweist und dadurch einen Freiraum (26), z.B. einen Ringspalt, am Umfang des Antriebselements (16) bildet. Im Falle einer separaten Führung können in der Kammerwand (23) eine oder mehrere andere Durchlassöffnungen (25) für ein Führungselement (17) angeordnet sein. Diese können ebenfalls ein Übermaß aufweisen und einen Freiraum (26), insbesondere einen Ringspalt, am Umfang des Führungselements (17) bilden. Bei der Vorschub- und Rückholbewegung des Vorschubelements (14,15) können sich das oder die Antriebselemente (16) und ggf. das oder die Führungselemente (17) durch ihre Durchlassöffnungen (24,25) vor und zurück bewegen.

Die Überdruckkammer (20) weist einen zugeordneten Überdruckerzeuger (21) auf, der in der Überdruckkammer (21) einen atmosphärischen Überdruck gegenüber dem restlichen Gehäuseinnenraum erzeugt. Der Überdruck besteht vorzugsweise in allen Bewegungspositionen des Vorschubelements (14,15). Der Überdruck erzeugt eine in Figur 3 angedeutete Gegen-Luftströmung (27) durch den oder die Freiräume (26), insbesondere Ringspalte. Die Gegen-Luftströmung (27) ist im Wesentlichen in Vorschubrichtung (18) gerichtet.

Sie bläst eventuelle hinter dem Vorschubelement (14,15) befindliche Fasern in Vorschubrichtung (18) weg. Sie verhindert dadurch einerseits ein Eindringen von Fasern in den Überdruckraum (20) oder erschwert zumindest signifikant ein solchen Eindringen. Andererseits bläst die Gegen-Luftströmung (27) bei einer Reversierbewegung des Vorschubelements (14,15) eventuell anhaftende Fasern an einem zurückfahrenden Antriebselement (16) und ggf. Führungselement (17) ab.

Der Überdruckerzeuger (21) kann innerhalb oder außerhalb der Überdruckkammer (20) angeordnet sein. Er kann in beliebig geeigneter Weise ausgebildet sein, z.B. als Gebläse. Vorzugsweise ist ein solches Gebläse (21) als Ventilator ausgebildet, der hohe Volumenströme bei einer geringen Drucksteigerung fördert. Das Druckverhältnis zwischen Überdruckkammer (20) und dem restlichen Gehäuseinnenraum kann z.B. 1,1 bis 2 betragen. Das Gebläse (21), insbesondere der Ventilator, kann z.B. an der Außenseite des Gehäuses (7) angeordnet und über einen stutzenartigen Anschluss (22) mit der Überdruckkammer (20) verbunden sein. Der Überdruckerzeuger (21) kann steuerbar oder regelbar sein. Er kann konstant oder in Abhängigkeit von den Bewegungen und Positionen des Vorschubelements (14,15) arbeiten.

Die Überdruckkammer (20) kann frontseitig von der besagten Kammerwand (23) und rückseitig von der Gehäuserückwand (8) sowie seitlich von den Gehäusewänden (9,10,11) begrenzt sein. Die Überdruckkammer (20) kann bis auf den oder die Freiräume (26) und einen eventuellen Anschluss (22) luftdicht abgeschlossen bzw. abgedichtet sein. Die Kammerwand (23) ist entsprechend dicht im Gehäuse (7) befestigt.

Die Schutzeinrichtung (3) kann bei einer oder mehreren der vorgenannten Vorschubeinrichtungen (4) eingesetzt werden und kann für deren Schutz gegen Faserkontaminierung dienen. Die Schutzeinrichtung (3) kann einem Einfüllschieber (6) gemäß Figur 3 bis 5 und/oder einer Presseinrichtung (5), insbesondere einer Vorpresse, gemäß Figur 6 zugeordnet sein.

Bei einer Zuordnung zu einer Presseinrichtung (5) werden im Gehäuse (7) bzw. im Pressschacht (35) zur Bildung der Überdruckkammer (20) eine querliegende Kammerwand (23) und ggf. eine rückseitige bzw. obere Gehäusewand (8) eingezogen. Der in Vorschubrichtung (18) anschließende Gehäusebereich kann im Bereich der Auslassöffnung (12) seitlich offen und ggf. mit dem Verschluss (13) verschließbar sein. In Figur 6 ist eine Variante dargestellt, in der die Schutzeinrichtung (3) nur der Presseinrichtung (5) zugeordnet ist und bei der Fülleinrichtung (29) und deren Einfüllschieber (6) fehlt. Alternativ kann hier ebenfalls eine Schutzeinrichtung (3) gemäß Figur 2 bis 5 angeordnet sein.

Figur 1 und 5 zeigen eine Ausbildungsvariante der Fülleinrichtung (29), die zusätzlich eine Vorverdichtungseinrichtung (30) hat. Die Vorverdichtungseinrichtung (30) ermöglicht ein Sammeln und Vorverdichten von mehreren Fasergutchargen im Gehäuse (7) bzw. Sammelschacht bei geschlossener Gehäuseöffnung (12) und eingefallenem Verschluss (13). Der Einfüllschieber (6) und der Verschluss (13) sowie ggf. die Faserzuführung (28) bzw. ein steuerbarer Verschluss an der Einlassöffnung werden derart gesteuert, dass der Einfüllschieber (6) in mehreren Vorschub- und Rückholbewegungen nacheinander mehrere Fasergutchargen in Richtung Auslassöffnung (12) vorschiebt und im dortigen Vorverdichtungsbereich gegen den geschlossenen Verschluss (13) kompaktiert.

Dies kann während eines Presszyklus der Presseinrichtung (5) erfolgen, wobei anschließend der Einfüllschieber (6) das gesammelte und kompaktierte Fasergut (2) in den Pressschacht (35) nach Verschlussöffnung überschiebt. Diese Vorverdichtung in der Fülleinrichtung (29) verkürzt die Prozesszeit zur Pressballenherstellung und entlastet die Presseinrichtung (5).

Beim Rückhub des Einfüllschiebers (6) hält die Rückhaltevorrichtung (31) die ein oder mehreren vorverdichteten Fasergutchargen fest und verhindert deren Rückfließen in einen Sammelbereich des Gehäuses (7) unterhalb der Einlassöffnung.

Die Rückhaltevorrichtung (31) weist ein oder mehrere Rückhalter (32) und eine steuerbaren Antrieb (33) auf. Die Rückhalter (32) sind z.B. als gebogene Rückhaltearme ausgebildet, die in einer Drehbewegung um eine aufrechte Achse durch Einlassöffnungen in den Seitenwänden (9) in den Gehäuseinnenraum eindringen und zurückfahren können. Sie schwenken in den Gehäuseinnenraum ein, sobald der Einfüllschieber (6) und dessen Schieberwand (14) nach dem Vorpressen weit genug zurück gefahren sind. Figur 5 zeigt diese Ausbildung. Hier ist auch eine abgewandelte Ausgestaltung des Antriebs und der Führungseinrichtung des Einfüllschiebers (6) dargestellt. Außerdem ist die Einlassöffnung in der Dachwand (10) ersichtlich. Deren Verschluss durch eine obere Querwand am Einfüllschieber (6) oder einen separaten Verschluss bzw. Schieber an der Faserzuführung (28) sind nicht dargestellt.

Die in Figur 5 gezeigte Ausführungsform wird mit der Schutzeinrichtung (3) eingesetzt. Die Schieberwand (14) ist als Lochplatte ausgestaltet. In der Ausführungsform ist eine Ballenpresse mit der in Figur 5 gezeigten Fülleinrichtung (29) nebst Vorverdichtungseinrichtung (30) und Rückhaltevorrichtung (31) in Verbindung mit der Lochplatte gezeigt.

Abwandlungen der gezeigten und beschriebenen Ausführungsformen sind in verschiedener Weise möglich. Insbesondere können die Merkmale der Ausführungsbeispiele und der genannten Varianten im Rahmen der Ansprüche miteinander kombiniert und ggf. auch ausgetauscht werden.

Eine Vorschubeinrichtung (4) mit einer Schutzeinrichtung (3) kann auch an anderer Stelle einer Ballenpresse (1) angeordnet sein, z.B. im Bereich der Faserzuführung (28), insbesondere an einem dortigen Condenser. Die Anordnung einer Schutzeinrichtung (3) ist an einer beliebigen Zahl und Art von Vorschubeinrichtungen (4) möglich.

Ferner sind Abwandlungen der Ballenpresse (1) in verschiedener Weise möglich. Die Presseinrichtung (5) und der Pressschacht (35) können eine andere, z.B. liegende, Ausrichtung haben. Die Fülleinrichtung (29) kann in anderer Weise angeordnet und ausgebildet sein. Sie kann z.B. schräge Einfüllschächte mit Schiebern aufweisen.

### BEZUGSZEICHENLISTE

- 1: Ballenpresse
- 2: Fasergut
- 3: Schutzeinrichtung
- 4: Vorschubeinrichtung
- 5: Presseinrichtung, Vorpresse
- 6: Einfüllschieber
- 7: Gehäuse, Pressschacht, Sammelschacht
- 8: Gehäusewand, Stirnwand
- 9: Gehäusewand, Seitenwand
- 10: Gehäusewand, Dachwand
- 11: Gehäusewand, Boden
- 12: Gehäuseöffnung, Auslassöffnung
- 13: Verschluss
- 14: Vorschubelement, Schieberwand
- 15: Vorschubelement, Pressstempel
- 16: Antriebselement, Zylinder
- 17: Führungselement, Stangenführung
- 18: Vorschubrichtung
- 19: Lagerung
- 20: Überdruckkammer
- 21: Überdruckerzeuger, Gebläse, Ventilator
- 22: Anschluss
- 23: Kammerwand
- 24: Durchlassöffnung
- 25: Durchlassöffnung
- 26: Freiraum, Ringspalt
- 27: Gegen-Luftströmung
- 28: Faserzuführung
- 29: Fülleinrichtung
- 30: Vorverdichtungseinrichtung
- 31: Rückhaltevorrichtung
- 32: Rückhalter, Rückhaltearm
- 33: Antrieb
- 34: Zuführschacht
- 35: Pressschacht
- 36: Presskasten

## Patentansprüche

1. Vorschubeinrichtung für den Einsatz an einer Ballenpresse (1) und für ein zu verpressendes lockeres Fasergut (2), wobei die Vorschubeinrichtung (4) ein bewegliches und angetriebenes sowie ggf. geführtes Vorschubelement (14,15) aufweist, wobei der Vorschubeinrichtung (4) eine Schutzeinrichtung (3) zugeordnet ist, die den Antriebs- und ggf. Führungsbereich der Vorschubeinrichtung (4), insbesondere deren Lagerung (19), mit einer Gegen-Luftströmung (27) vor Faserflug schützt,
**dadurch gekennzeichnet, dass**
das Vorschubelement (14,15) als Lochplatte mit luftdurchlässigen Durchgangsöffnungen in der Plattenfläche, ausgebildet und linear in der Vorschubrichtung (18) reversierend beweglich ist.

2. Vorschubeinrichtung nach Anspruch 1, **dadurch gekennzeichnet, dass** die Gegen-Luftströmung (27) im Wesentlichen in Vorschubrichtung (18) des Vorschubelements (14,15) gerichtet ist und einen Zutritt von Fasern zum Antriebs- und ggf. Führungsbereich der Vorschubeinrichtung (4) verhindert.

3. Vorschubeinrichtung nach einem der vorhergehenden Ansprüche, **dadurch gekennzeichnet, dass** die Vorschubeinrichtung (4) als Presseinrichtung (5), insbesondere als Vorpresse, und/oder als Einfüllschieber (6) einer Ballenpresse (1) ausgebildet ist.

4. Vorschubeinrichtung nach einem der vorhergehenden Ansprüche, **dadurch gekennzeichnet, dass** die Vorschubeinrichtung (4) ein Gehäuse (7) aufweist, in dem das Vorschubelement (14,15) sich bewegt, wobei das Gehäuse (7) bevorzugt an einer Mündungsstelle eine Gehäuseöffnung (12) und ansonsten einen Boden (11) und beidseitige dichte oder luftdurchlässige Seitenwände (9) sowie eine der Auslassöffnung (12) gegenüberliegende Stirnwand oder Rückwand (8) aufweist.

5. Vorschubeinrichtung nach einem der vorhergehenden Ansprüche, **dadurch gekennzeichnet, dass** die Vorschubeinrichtung (4) ein Antriebselement (16), insbesondere eine Kolbenstange, und ein Führungselement (17), insbesondere eine ausfahrbare Führungsstange, für das Vorschubelement (14,15) aufweist.

6. Vorschubeinrichtung nach einem der vorhergehenden Ansprüche, **dadurch gekennzeichnet, dass** die Schutzeinrichtung (3) eine Überdruckkammer (20) mit einer zum Vorschubelement (14,15) weisenden Kammerwand (23) aufweist.

7. Vorschubeinrichtung nach Anspruch 4 und 6, **dadurch gekennzeichnet, dass** die Überdruckkammer (20) im Gehäuse (7) in Vorschubrichtung (18) hinter dem Vorschubelement (14,15), insbesondere vor der Gehäuserückwand, angeordnet ist.

8. Vorschubeinrichtung nach einem der Ansprüche 6 oder 7, **dadurch gekennzeichnet, dass** der Überdruckkammer (20) ein Überdruckerzeuger (21), insbesondere ein Gebläse, zugeordnet ist, insbesondere außerhalb der Überdruckkammer (20) angeordnet ist.

9. Vorschubeinrichtung nach einem der Ansprüche 6 bis 8, **dadurch gekennzeichnet, dass** in der Kammerwand (23) eine Durchlassöffnung (24) für ein Antriebselement (16) des Vorschubelements (14,15) und/oder eine Durchlassöffnung (25) für ein Führungselement (17) des Vorschubelements (14,15) angeordnet ist, wobei die Durchlassöffnung (24,25) Übermaß aufweist und einen Freiraum (26), insbesondere einen Ringspalt, für den Durchtritt einer Gegen-Luftströmung (27) aus der Überdruckkammer (20) in den Gehäuseinnenraum und zum Vorschubelement (14,15) bildet.

10. Ballenpresse mit einer Vorschubeinrichtung (4) für das zu verpressende lockere Fasergut (2), wobei die Vorschubeinrichtung (4) ein bewegliches und angetriebenes sowie ggf. geführtes Vorschubelement (14,15) aufweist, **dadurch**
**gekennzeichnet, dass** die Vorschubeinrichtung (4) nach mindestens einem der Ansprüche 1 bis 9 ausgebildet ist.

11. Ballenpresse nach Anspruch 10, **dadurch gekennzeichnet, dass** die Ballenpresse (1) eine Faserzuführung (28) und eine Fülleinrichtung (29) mit einem als Sammelschacht ausgebildeten Gehäuse (7) und einem Einfüllschieber (6) aufweist, wobei das Gehäuse (7) eine Auslassöffnung (12) mit einem steuerbaren Verschluss (13) aufweist.

12. Schutzverfahren für eine Vorschubeinrichtung (4) einer Ballenpresse (1) und für ein zu verpressendes lockeres Fasergut (2), wobei die Vorschubeinrichtung (4) ein bewegliches und angetriebenes sowie ggf. geführtes Vorschubelement (14,15) aufweist, wobei mittels einer der Vorschubeinrichtung (4) zugeordneten Schutzeinrichtung (3) der Antriebs- und ggf. Führungsbereich der Vorschubeinrichtung (4), insbesondere deren Lagerung (19), mit einer Gegen-Luftströmung (27) vor Faserflug geschützt wird,
**dadurch gekennzeichnet, dass**
ein als Lochplatte mit luftdurchlässigen Durchgangsöffnungen in der Plattenfläche ausgebildetes Vorschubelement (14,15) bei seiner Bewegung, insbesondere einer Linearbewegung, in einem Gehäuse (7) der Vorschubeinrichtung (4) einen Luftaustausch und Druckausgleich in den Bereichen vor und hinter der Lochplatte bewirkt.

13. Schutzverfahren nach Anspruch 12, **dadurch gekennzeichnet, dass** die Schutzeinrichtung (3) bei den Vorschubbewegungen und ggf. Rückhol- oder Reversierbewegungen des Vorschubelements (14,15) die Gegen-Luftströmung (27) erzeugt, welche eventuell vom Vorschubelement (14,15) herkommende und insbesondere gegen die Vorschubrichtung (18) fliegende Fasern wegbläst und an einem Zutritt zum Antriebsbereich und ggf. Führungsbereich der Vorschubeinrichtung (4) hindert.

14. Schutzverfahren nach Anspruch 12 oder 13, **dadurch gekennzeichnet, dass** die Gegen-Luftströmung (27) bei einer Reversierbewegung des Vorschubelements (14,15) eventuell anhaftende Fasern an einem zurückfahrenden Antriebselement (16) und ggf. Führungselement (17) abbläst.

15. Schutzverfahren nach Anspruch 13 oder 14, **dadurch gekennzeichnet, dass** die Gegen-Luftströmung (27) im Wesentlichen in Vorschubrichtung (18) des Vorschubelements (14,15) gerichtet ist.

## Claims

1. Feed device for use on a baling press (1) and for a loose fibre material (2) to be compressed, wherein the feed device (4) has a movable and driven and possibly guided feed element (14, 15), wherein the feed device (4) is assigned a protection device (3) which protects the drive region and possibly the guide region of the feed device (4), in particular the bearing (19) thereof, from fibre fly by using an opposing air flow (27), **characterized in that** the feed element (14, 15) takes the form of a perforated plate with air-permeable passage openings in the plate surface and is linearly reversingly movable in the feed direction (18).

2. Feed device according to Claim 1, **characterized in that** the opposing air flow (27) is substantially directed in the feed direction (18) of the feed element (14, 15) and prevents fibres from entering the drive region and possibly the guide region of the feed device (4).

3. Feed device according to either of the preceding claims, **characterized in that** the feed device (4) takes the form of a pressing device (5), in particular a pre-press, and/or takes the form of a filling slide (6) of a baling press (1).

4. Feed device according to one of the preceding claims, **characterized in that** the feed device (4) has a housing (7) in which the feed element (14, 15) moves, wherein the housing (7) preferably has, at a mouth point, a housing opening (12) and otherwise a bottom (11) and tight or air-permeable side walls (9) on both sides and also a front wall or rear wall (8) opposite to the outlet opening (12).

5. Feed device according to one of the preceding claims, **characterized in that** the feed device (4) has a drive element (16), in particular a piston rod, and a guide element (17), in particular an extendable guide rod, for the feed element (14, 15).

6. Feed device according to one of the preceding claims, **characterized in that** the protection device (3) has an overpressure chamber (20) with a chamber wall (23) facing towards the feed element (14, 15).

7. Feed device according to Claims 4 and 6, **characterized in that** the overpressure chamber (20) is arranged in the housing (7) behind the feed element (14, 15), in particular in front of the housing rear wall, in the feed direction (18).

8. Feed device according to either of Claims 6 and 7, **characterized in that** the overpressure chamber (20) is assigned an overpressure generator (21), in particular a fan, in particular is arranged outside the overpressure chamber (20).

9. Feed device according to one of Claims 6 to 8, **characterized in that** a passage opening (24) for a drive element (16) of the feed element (14, 15) and/or a passage opening (25) for a guide element (17) of the feed element (14, 15) are/is arranged in the chamber wall (23), wherein the passage opening (24, 25) has an oversize and forms a clearance (26), in particular an annular gap, for the passage of an opposing air flow (27) out of the overpressure chamber (20) into the housing interior and towards the feed element (14, 15).

10. Baling press having a feed device (4) for the loose fibre material (2) to be compressed, wherein the feed device (4) has a movable and driven and possibly guided feed element (14, 15), **characterized in that** the feed device (4) is designed according to at least one of Claims 1 to 9.

11. Baling press according to Claim 10, **characterized in that** the baling press (1) has a fibre feed (28) and a filling device (29) with a housing (7), which takes the form of a collecting shaft, and with a filling slide (6), wherein the housing (7) has an outlet opening (12) with a controllable closure (13) .

12. Protection method for a feed device (4) of a baling press (1) and for a loose fibre material (2) to be compressed, wherein the feed device (4) has a movable and driven and possibly guided feed element (14, 15), wherein a protection device (3) assigned to the feed device (4) is used to protect the drive region and possibly the guide region of the feed device (4), in particular the bearing (19) thereof, against fibre fly by using an opposing air flow (27), **characterized in that**, during its movement, in particular a linear movement, a feed element (14, 15) taking the form of a perforated plate with air-permeable passage openings in the plate surface brings about, in a housing (7) of the feed device (4), air exchange and pressure equalization in the regions in front of and behind the perforated plate.

13. Protection method according to Claim 12, **characterized in that**, during the feed movements and possibly return or reversing movements of the feed element (14, 15), the protection device (3) generates the opposing air flow (27) which blows away any fibres emanating from the feed element (14, 15) and in particular flying counter to the feed direction (18) and prevents them from entering the drive region and possibly the guide region of the feed device (4).

14. Protection method according to Claim 12 or 13, **characterized in that**, during a reversing movement of the feed element (14, 15), the opposing air flow (27) blows off any adhering fibres on a returning drive element (16) and possibly guide element (17).

15. Protection method according to Claim 13 or 14, **characterized in that** the opposing air flow (27) is substantially directed in the feed direction (18) of the feed element (14, 15).

## Revendications

1. Dispositif d'avance destiné à être utilisé sur une presse à balles (1) et pour un produit fibreux meuble (2) à comprimer, le dispositif d'avance (4) présentant un élément d'avance (14, 15) mobile et entraîné ainsi que, le cas échéant, guidé, un dispositif de protection (3) étant associé au dispositif d'avance (4), lequel protège la zone d'entraînement et, le cas échéant, de guidage du dispositif d'avance (4), notamment son palier (19), avec un contre-courant d'air (27) contre la projection de fibres,
**caractérisé en ce que**
l'élément d'avance (14, 15) est réalisé sous forme de plaque perforée avec des ouvertures de passage perméables à l'air dans la surface de plaque et est mobile linéairement de manière réversible dans la direction d'avance (18).

2. Dispositif d'avance selon la revendication 1, **caractérisé en ce que** le contre-courant d'air (27) est dirigé essentiellement dans la direction d'avance (18) de l'élément d'avance (14, 15) et empêche l'accès de fibres à la zone d'entraînement et, le cas échéant, de guidage du dispositif d'avance (4).

3. Dispositif d'avance selon l'une quelconque des revendications précédentes, **caractérisé en ce que** le dispositif d'avance (4) est réalisé sous forme de dispositif de presse (5), notamment sous forme de presse préliminaire, et/ou sous forme de poussoir de remplissage (6) d'une presse à balles (1).

4. Dispositif d'avance selon l'une quelconque des revendications précédentes, **caractérisé en ce que** le dispositif d'avance (4) présente un boîtier (7) dans lequel l'élément d'avance (14, 15) se déplace, le boîtier (7) présentant de préférence une ouverture de boîtier (12) à un emplacement d'embouchure et sinon un fond (11) et des parois latérales (9) étanches ou perméables à l'air des deux côtés ainsi qu'une paroi frontale ou une paroi arrière (8) opposée à l'ouverture de sortie (12).

5. Dispositif d'avance selon l'une quelconque des revendications précédentes, **caractérisé en ce que** le dispositif d'avance (4) présente un élément d'entraînement (16), notamment une tige de piston, et un élément de guidage (17), notamment une tige de guidage déployable, pour l'élément d'avance (14, 15).

6. Dispositif d'avance selon l'une quelconque des revendications précédentes, **caractérisé en ce que** le dispositif de protection (3) présente une chambre de surpression (20) avec une paroi de chambre (23) orientée vers l'élément d'avance (14, 15).

7. Dispositif d'avance selon les revendications 4 et 6, **caractérisé en ce que** la chambre de surpression (20) est agencée dans le boîtier (7) derrière l'élément d'avance (14, 15) dans la direction d'avance (18), notamment devant la paroi arrière de boîtier.

8. Dispositif d'avance selon l'une quelconque des revendications 6 ou 7, **caractérisé en ce qu'**un générateur de surpression (21), notamment une soufflante, est associé à la chambre de surpression (20), notamment est agencé à l'extérieur de la chambre de surpression (20).

9. Dispositif d'avance selon l'une quelconque des revendications 6 à 8, **caractérisé en ce qu'**une ouverture de passage (24) pour un élément d'entraînement (16) de l'élément d'avance (14, 15) et/ou une ouverture de passage (25) pour un élément de guidage (17) de l'élément d'avance (14, 15) est agencée dans la paroi de chambre (23), l'ouverture de passage (24, 25) présentant un surdimensionnement et formant un espace libre (26), notamment une fente annulaire, pour le passage d'un contre-courant d'air (27) de la chambre de surpression (20) dans l'espace intérieur de boîtier et vers l'élément d'avance (14, 15).

10. Presse à balles avec un dispositif d'avance (4) pour le produit fibreux meuble (2) à comprimer, le dispositif d'avance (4) présentant un élément d'avance (14, 15) mobile et entraîné ainsi que, le cas échéant, guidé, **caractérisé en ce que** le dispositif d'avance (4) est réalisé selon au moins l'une quelconque des revendications 1 à 9.

11. Presse à balles selon la revendication 10, **caractérisée en ce que** la presse à balles (1) présente une amenée de fibres (28) et un dispositif de remplissage (29) avec un boîtier (7) réalisé sous forme de puits de collecte et un poussoir de remplissage (6), le boîtier (7) présentant une ouverture de sortie (12) avec une fermeture commandable (13).

12. Procédé de protection pour un dispositif d'avance (4) d'une presse à balles (1) et pour un produit fibreux meuble (2) à comprimer, le dispositif d'avance (4) présentant un élément d'avance (14, 15) mobile et entraîné ainsi que, le cas échéant, guidé, la zone d'entraînement et, le cas échéant, de guidage du dispositif d'avance (4), notamment son palier (19), étant protégée contre la projection de fibres avec un contre-courant d'air (27) au moyen d'un dispositif de protection (3) associé au dispositif d'avance (4),
**caractérisé en ce qu'**un élément d'avance (14, 15) réalisé sous forme de plaque perforée avec des ouvertures de passage perméables à l'air dans la surface de plaque provoque, lors de son déplacement, notamment d'un déplacement linéaire, dans un boîtier (7) du dispositif d'avance (4), un échange d'air et une égalisation de pression dans les zones devant et derrière la plaque perforée.

13. Procédé de protection selon la revendication 12, **caractérisé en ce que** le dispositif de protection (3) génère, lors des déplacements d'avance et, le cas échéant, des déplacement de rappel ou d'inversion de l'élément d'avance (14, 15), le contre-courant d'air (27) qui souffle des fibres provenant éventuellement de l'élément d'avance (14, 15) et volant notamment à l'encontre de la direction d'avance (18) et les empêche d'accéder à la zone d'entraînement et, le cas échéant, à la zone de guidage du dispositif d'avance (4).

14. Procédé de protection selon la revendication 12 ou 13, **caractérisé en ce que**, lors d'un déplacement d'inversion de l'élément d'avance (14, 15), le contre-courant d'air (27) souffle des fibres qui adhèrent éventuellement à un élément d'entraînement (16) et, le cas échéant, à un élément de guidage (17) en recul.

15. Procédé de protection selon la revendication 13 ou 14, **caractérisé en ce que** le contre-courant d'air (27) est dirigé essentiellement dans la direction d'avance (18) de l'élément d'avance (14, 15).
